# EUROPÄISCHE PATENTSCHRIFT

(11) **EP 3 408 055 B1**
(45) Veröffentlichungstag und Bekanntmachung des Hinweises auf die Patenterteilung: **10.04.2024**
(21) Anmeldenummer: 17700402.5
(22) Anmeldetag: 11.01.2017
(51) Int. Cl.: B25B 13/04, B25B 13/46

(54) **SCHRAUBWERKZEUG MIT RICHTUNGSUMSCHALTBAREM FREILAUFGESPERRE**
SCREWDRIVER HAVING A CHANGEABLE DIRECTION FREEWHEEL LOCK
OUTIL DE VISSAGE PRÉSENTANT UN MÉCANISME DE BLOCAGE DE ROUE LIBRE À SENS RÉVERSIBLE

(30) Priorität: 27.01.2016 DE 102016101400
(43) Veröffentlichungstag der Anmeldung: 05.12.2018
(73) Patentinhaber: Wera Werkzeuge GmbH, 42349 Wuppertal (DE)
(72) Erfinder: ABEL, Michael, 42477 Radevormwald (DE); RICHTER, Ralf-Richard, 42369 Wuppertal (DE)
(74) Vertreter: Grundmann, Dirk
(86) Internationale Anmeldenummer: PCT/EP2017/050456
(87) Internationale Veröffentlichungsnummer: WO 2017/129402

(56) Entgegenhaltungen:
- EP-A2- 2 633 952
- EP-B1- 3 318 365
- US-A1- 2006 185 479
- US-A1- 2012 060 652
- US-A1- 2013 291 688
- US-A1- 2014 311 300
- US-B1- 6 584 875

## Beschreibung

### Gebiet der Technik

Die Erfindung betrifft ein Schraubwerkzeug mit einem richtungsumschaltbaren Freilaufgesperre, aufweisend ein in einem Lagerauge eines Antriebsgliedes um eine Achse drehbar gelagertes, eine Umfangsverzahnung und einen Abtriebsprofilabschnitt aufweisendes Abtriebsglied und in einer Tasche des Antriebsgliedes einliegenden, jeweils eine Sperrverzahnung zum drehsperrenden Eingriff in die Umfangsverzahnung aufweisenden Sperrgliedern.

### Stand der Technik

Die US 2013/0291688 A1 beschreibt ein Schraubwerkzeug der zuvor beschriebenen Art mit zwei Sperrgliedern, die wahlweise mit einer Verzahnung in eine Umfangsverzahnung eines Abtriebsprofilabschnitts eingreifen können.

Ein ähnliches Werkzeug wird in der EP 2 633 952 A2 und in der US 6 584 875 B1 beschrieben.

Ein Schraubwerkzeug in Form eines Ratschenschlüssels beschreibt die DE 10 2014 113 758 A1. Ein Antriebsglied wird dort von einem länglichen Körper ausgebildet, der an einem Ende ein Maulschlüsselprofil und am anderen Ende ein Ringschlüsselprofil aufweist. Das Abtriebsprofil (Ringschlüsselprofil) wird von einem Abtriebsglied gebildet, welches in einem Lagerauge drehbar einliegt und eine Umfangsverzahnung aufweist. Es ist ein Sperrkörper vorgesehen, der zwei Sperrverzahnungsabschnitte aufweist, die jeweils in einer der beiden Schaltstellungen in die Umfangsverzahnung eingreifen, um die Drehbarkeit des Abtriebsgliedes gegenüber dem Antriebsglied in einer der beiden Drehrichtungen zu sperren. Der Sperrkörper bildet ein erstes Sperrglied aus, welches in einer ersten Schaltstellung eines Schaltgliedes in einem Sperrzwickel einliegt, dem ein zweiter Sperrzwickel gegenüberliegt. Durch Verdrehen des Schaltgliedes kann der Sperrkörper innerhalb einer Tasche verschoben werden, so dass ein zweites Sperrglied in dem zweiten Sperrzwickel einliegt. Die beiden Sperrglieder sind materialeinheitlich miteinander verbunden.

### Zusammenfassung der Erfindung

Der Erfindung liegt die Aufgabe zugrunde, das richtungsumschaltbare Freilaufgesperre gebrauchsvorteilhaft weiterzubilden.

Gelöst wird die Aufgabe durch die in den Ansprüchen 1 und 5 beschriebene Erfindung.
Die Sperrglieder sind bevorzugt nicht materialeinheitlich miteinander verbunden. Die Sperrglieder können sich bevorzugt gelenkartig gegeneinander verlagern. Hierzu sind die Hakenvorsprünge vorgesehen sein, die ineinander greifen. Jedes Sperrglied besitzt eine Sperrverzahnung, die auf einer Kreisbogenlinie verläuft, deren Mittelpunkt in der Zahneingriffsstellung mit dem Mittelpunkt der Umfangsverzahnung zusammenfällt. Es ist vorgesehen, dass in den beiden Schaltstellungen, in denen sich das Abtriebsglied jeweils in einer Drehrichtung drehen lässt, in der anderen Drehrichtung aber gesperrt ist, nur eines der beiden Schaltglieder mit ihrer Sperrverzahnung in die Umfangsverzahnung eingreift. Die Sperrglieder sind im Wesentlichen klappsymmetrisch ausgebildet. Jedes Sperrglied kann einen Schaltfortsatz aufweisen, wobei die beiden Schaltfortsätze bevorzugt in dieselbe Schaltausnehmung eines Schaltgliedes hineinragen. Innerhalb des Schaltgliedes kann eine federbeaufschlagte Steuerflanke angeordnet sein. Die Steuerflanke kann von einer gewölbten Oberfläche eines Schaltstempels ausgebildet sein. Der Schaltstempel kann in einer Bohrung des Schaltgliedes einliegen und von einer Schaltfeder beaufschlagt werden. Die Schaltfeder kann sich wiederum an einem Raststempel abstützen, welcher mit einem Rastnocken zusammenwirkt, der in den beiden Schaltstellungen jeweils in eine Rastaussparung eingreift. Der Rastnocken kann materialeinheitlich mit dem Raststempel verbunden sein. Bevorzugt wird der Rastnocken aber von einer Rastkugel ausgebildet, die vom Raststempel beaufschlagt wird. Das Schaltglied kann um eine Parallelachse zur Drehachse drehbar in einer Bohrung des Antriebsgliedes einliegen. Beim Richtungsumschalten des Freilaufgesperres wird das Schaltglied um seine Achse gedreht. Es verlagert dabei die beiden bevorzugt aneinander gekoppelten Sperrglieder in azimutaler Richtung in einer Tasche des Antriebsgliedes, die zwei sich in azimutaler Richtung gegenüberliegende Sperrzwickel ausbildet, wobei jeder Sperrzwickel von einer Wandung der Tasche und von einem Abschnitt der Umfangsverzahnung gebildet ist. Der Abschnitt der Wandung der Tasche verläuft dabei derart geneigt oder gekrümmt relativ zur Umfangsverzahnung, dass eine gedachte Verlängerung der Taschenwandung die Umfangsverzahnung schneidet. An dieser Wandung stützt sich eine Anlageflanke des Sperrkörpers ab, die keilförmig zu der Sperrverzahnung verläuft. In jeweils einer von zwei Schaltstellungen ist das Abtriebsglied jeweils in einer Freilaufdrehrichtung frei drehbar und in einer Sperrrichtung drehgesperrt. Das Sperrglied wird bei einer Drehmomentbeaufschlagung des Abtriebsgliedes in Sperrrichtung durch in die Umfangsverzahnung eingreifenden Zähne der Sperrverzahnung in den jeweiligen Sperrzwickel hineingedrückt. Dabei liegt die Anlageflanke des Sperrkörpers an der Wand des Sperrzwickels. Beim Verlagern der Sperrkörper von einer Schaltstellung in die andere Schaltstellung gleiten die Enden der Schaltfortsätze über die gewölbte Oberfläche des Schaltstempels. Dabei verlagern sich die beiden Schaltglieder gelenkartig zueinander, so dass in einer Zwischenstellung, in der die gewölbte Oberfläche des Schaltstempels an den freien Enden der Schaltfortsätze angreift, beide Sperrverzahnungen der Sperrkörper gleichzeitig in Zahneingriff der Umfangsverzahnung sind. Beim Umschalten verlagert sich der Schaltstempel in einer radialen Richtung bezogen auf die Drehachse des Schaltgliedes und spannt dabei die Schaltfeder. In ihrer Bewegungsebene, die senkrecht zur Drehachse verläuft, haben die Schaltglieder eine im Wesentlich L-förmige Kontur, wobei ein L-Schenkel einen Arm ausbildet, der die Sperrverzahnung und die Anlageflanke ausbildet und ein im Wesentlichen quer dazu verlaufender Arm des anderen L-Schenkels den Schaltfortsatz ausbildet. Der Schaltfortsatz bildet einen Arm mit voneinander weg weisenden Längsseiten aus, die an ihren Enden unter Ausbildung einer Rundung oder einer Spitze ineinander übergehen. Diese Endbereiche der Längsflanken der Schaltfortsätze werden von der Steuerflanke, die bevorzugt von der gewollten Oberfläche des Schaltstempels ausgebildet ist, beaufschlagt. In den Schaltstellungen wird vom sperrenden Sperrglied die von der Sperrverzahnung weg weisende Längsflanke des Sperrfortsatzes beaufschlagt. Vom nicht sperrenden Sperrglied wird die zur Sperrverzahnung hin weisende Längsflanke des Schaltfortsatzes beaufschlagt. Dies hat zur Folge, dass die Sperrverzahnung des nicht sperrenden Sperrgliedes in Richtung weg von der Umfangsverzahnung beaufschlagt wird und die Sperrverzahnung des sperrenden Sperrgliedes in die Umfangsverzahnung hinein beaufschlagt wird. Beim Umschalten greift die Steuerflanke im Wesentlichen im Scheitelbereich der beiden Längsflanken an, so dass es in einer Zwischenstellung zu einer Relativverdrehung der beiden Sperrglieder kommt, bei der beide Sperrverzahnungen gleichzeitig in die Umfangsverzahnung eingreifen. Die beiden Sperrglieder bilden einen Überlappungsbereich aus, in dem die ineinander greifenden Hakenvorsprünge angeordnet sind. Die Hakenvorsprünge greifen mit einem derartigen Schwenkbewegungsspiel ineinander, dass sich die Sperrglieder von einer Betriebsstellung, in der die Sperrverzahnungen auf einer gemeinsamen Kreisbogenlinie liegen, in eine andere Betriebsstellung verschwenken können, in der die beiden Zentren der Sperrverzahnungen voneinander beabstandet sind. In der Betriebsstellung, in der die Sperrverzahnungen auf einer gemeinsamen Kreisbogenlinie verlaufen, liegen die beiden Schaltfortsätze deckungsgleich übereinander. In der anderen Betriebsstellung sind die Schaltfortsätze derart voneinander versetzt, dass sie durch eine aufeinander-zu-Bewegung scherengelenkartig zur Deckung gebracht werden können, wobei das Gelenk von den ineinander greifenden Hakenvorsprüngen ausgebildet wird. Die Schaltfortsätze sind Abschnitte der Überlappungsbereiche.

### Kurze Beschreibung der Zeichnungen

Im Folgenden wird die Erfindung anhand von Ausführungsbeispielen näher erläutert. Es zeigen:
- Fig. 1: in einer perspektivischen Darstellung ein Schraubwerkzeug in Form eines Schraubenschlüssels mit einem Maulprofil an einer Endseite und einem Ringprofil an der gegenüberliegenden Endseite;
- Fig. 2: eine Draufsicht auf das Schraubwerkzeug;
- Fig. 3: vergrößert den Ausschnitt III in Fig. 2 und derart aufgebrochen, dass das Freilaufgesperre sichtbar ist, wobei das Freilaufgesperre eine derartige Betriebsstellung einnimmt, dass sich ein Abtriebsglied 2 im Gegenuhrzeigersinn gegenüber einem Antriebsglied 1 drehen lässt;
- Fig. 4: eine Darstellung gemäß Fig. 3, jedoch beim Umschalten eines Schaltgliedes 3 in einer Zwischenstellung;
- Fig. 5: eine Darstellung gemäß Fig. 3, bei der das Freilaufgesperre ein Drehen des Abtriebsgliedes 2 gegenüber dem Antriebsglied 1 im Uhrzeigersinn ermöglicht;
- Fig. 6: den Schnitt gemäß der Linie VI - VI in Fig. 4;
- Fig. 7: eine erste Explosionsdarstellung der Elemente des Freilaufgesperres und
- Fig. 8: eine zweite Explosionsdarstellung der Elemente des Freilaufgesperres.

### Beschreibung der Ausführungsformen

Das in den Zeichnungen dargestellte Schraubwerkzeug besitzt eine äußere Gestalt, wie sie in der DE 10 2014 113 758 A1 dargestellt und beschrieben ist. Das Schraubwerkzeug besitzt ein längliches Antriebsglied 1, das an einem freien Ende ein Schlüsselmaul und an seinem gegenüberliegenden freien Ende ein Lagerauge 6 aufweist. Im Lagerauge 6 ist ein ringförmiges Abtriebsglied 2 drehgelagert mit einem Abtriebsprofil, bei dem es sich um ein Innenmehrkantprofil handelt. Das Abtriebsglied 2 kann aber auch eine andere Gestalt aufweisen, beispielsweise einen Abtriebsmehrkant ausbilden, der dann das Abtriebsprofil ausbildet. Das Abtriebsglied 2 besitzt eine Umfangsverzahnung 5 mit einer Vielzahl von radial nach außen weisenden Zähnen, deren geradlinige Zahnflanken dachartig ausgebildet sind.

In einem Umfangsbereich des Lagerauges 6 befindet sich eine Tasche, die zwei sich in Umfangsrichtung gegenüberliegende Sperrzwickel 17, 27 ausbildet. Die Sperrzwickel 17, 27 werden von Wandungen 18, 28 der Tasche ausgebildet, die sich bogenförmig von einer Lagerbohrung zur Lagerung eines Schaltgliedes 3 bis hin zum radial inneren Rand des Lagerauges 6 erstrecken und deren Verlängerung die Umfangsverzahnung 9 schneidet.

In der Tasche 17, 27 sind zwei von getrennten Körpern ausgebildete Sperrglieder 10, 20 gelagert, die Sperrkörper ausbilden, die sich berühren und in Überlappungsbereichen 15, 25 auch bereichsweise übereinander liegen, aber schwenkbeweglich einander zugeordnet sind. Die Sperrglieder 10, 20 sind klapp symmetrisch zueinander ausgebildet. Sie besitzen eine in der Bewegungsebene sich erstreckende L-Form, wobei ein L-Schenkel von einem Arm 19, 29 ausgebildet ist und ein zweiter L-Schenkel von einem Schaltfortsatz 13, 23. Die beiden Arme 19, 29 weisen voneinander weg. Die Schaltfortsätze 13, 23 schlie-βen sich an die jeweiligen Überlappungsbereiche 15, 25 an und überlappen sich.

Die beiden Sperrglieder 10, 20 sind gelenkartig aneinander gekoppelt. Hierzu bilden sie im Überlappungsbereich 15, 25 jeweils einen Hakenvorsprung 32 aus. Die beiden Hakenvorsprünge greifen jeweils in eine Nische ein. Die beiden Hakenvorsprünge 32 besitzen ein ausreichendes Bewegungsspiel, damit sich die Sperrglieder 10, 20 gegeneinander verschwenken können.

Der Schaltfortsatz 13, 23 bildet eine zum Arm 19, 29 weisende Längsflanke aus, die in eine Einwölbung 16, 26 übergeht, an die sich eine Anlageflanke 12, 22 anschließt. Der Arm 19, 29 besitzt zwei im Wesentlichen parallel zueinander verlaufende Längsflanken, die am freien Ende 14, 24 des Schaltfortsatzes 13, 23 unter Ausbildung einer Rundung bzw. eines Scheitels ineinander übergehen.

Die Anlageflanke 12, 22 geht unter Ausbildung eines spitzen Winkels in eine Sperrverzahnung 11, 21 über. Die Sperrverzahnung 11, 21 erstreckt sich jeweils auf einer Kreisbogenlinie, deren Radius dem Radius der Kreisbogenlinie entspricht, entlang der sich die Umfangsverzahnung 5 erstreckt. Die Sperrverzahnung 11, 21 erstreckt sich bis in den Überlappungsbereich 15, 25, in dem Abschnitte der Schaltglieder 10, 20, zu denen auch die Schaltfortsätze 13, 23 gehören, in Richtung der Achse a übereinander liegen.

Die Schaltfortsätze 13, 23 greifen in eine Schaltaussparung 30 ein, bei der es sich um eine Radialöffnung einer Höhlung des Schaltgliedes 3 handelt. Innerhalb der Höhlung des Schaltgliedes 3 befindet sich ein Schaltstempel 7, der eine nach radial außen weisende gewölbte Oberfläche 7' aufweist, die eine Steuerflanke ausbildet. Eine Schaltfeder 8 stützt sich an einem Raststempel 9 ab und beaufschlagt den Schaltstempel 7 in Radialauswärtsrichtung. Der Raststempel 9 beaufschlagt eine Rastkugel 33, die in eine von zwei Rastaussparungen 31 eingreifen kann, um das Schaltglied 3 in einer seiner beiden Schaltstellungen drehzuhemmen. Das freie Ende 14, 24 des Schaltfortsatzes 13, 23 bildet voneinander weg weisende Scheitelflächen aus, an denen die Schaltflanke 7' angreift, um eine Federkraft auf das Sperrglied 10, 20 auszuüben.

In einer ersten Schaltstellung, in der sich das Sperrglied 10 im Sperrzwickel 17 befindet und mit seiner Anlageflanke 12 an der Wand 18 des Sperrzwickels 18 anliegt, greift die Sperrverzahnung 11 des Sperrgliedes 10 in die Umfangsverzahnung 5 (siehe Figur 3) ein. Wird auf das Abtriebsglied 2 ein Drehmoment im Uhrzeigersinn aufgebracht, so kann sich das Abtriebsglied 2 nicht innerhalb des Lagerauges 6 drehen. Das Sperrglied 10 verkeilt sich im Sperrzwickel 17.

Die Steuerflanke 7' beaufschlagt eine Scheitelflanke des freien Endes 14 des Schaltfortsatzes 13 in Richtung des Sperrzwickels 17. Die Steuerflanke 7' greift dabei an der von der Sperrverzahnung 11 weg weisenden Längsflanke des Schaltfortsatzes 13 an.

Die Steuerflanke 7' greift derart an einer Scheitelflanke des freien Endes 24 des Schaltgliedes 20 an, dass die Sperrverzahnung 21 des Sperrgliedes 20 nicht in die Umfangsverzahnung 5 eingreift.

Wird auf das Abtriebsglied 2 ein Drehmoment im Gegenuhrzeigersinn aufgebracht, so kann sich das Sperrglied 10 in Richtung aus dem Sperrzwickel 17 verlagern, wobei die Anlageflanke 12 an der Wand 18 entlang gleitet und die Sperrverzahnung 11 sich von der Umfangsverzahnung 5 trennt, so dass das Abtriebsglied 2 frei gegenüber dem Antriebsglied 1 verdreht werden kann.

Zum Umschalten wird das Schaltglied 3 im Uhrzeigersinn gedreht, wobei das freie Ende 14, 24 des Schaltfortsatzes 13, 23 des Sperrgliedes 10, 20 an der Steuerflanke 7' entlang gleitet. In einer Zwischenstellung werden die Scheitelbereiche der Enden 14, 24 derart von der Steuerflanke 7' beaufschlagt, dass sich die Sperrglieder 10, 20 relativ zueinander gelenkartig verlagern. In dieser Zwischenstellung greifen beide Sperrverzahnungen 11, 21 in die Umfangsverzahnung 5 ein. Die beiden Sperrglieder 10, 20 verschwenken dabei um ihre Gelenkverbindung, die im Ausführungsbeispiel von den beiden ineinander greifenden Hakenvorsprüngen 32 gebildet sind, bis die Schaltfortsätze 13, 23 in eine kongruente Überdecktlage treten.

Ausgehend von dieser in der Figur 4 dargestellten Zwischenstellung, in der die Sperrverzahnungen 11, 21 beider Sperrglieder 10, 20 gleichzeitig im Zahneingriff in der Umfangsverzahnung 5 stehen, verlagert sich das Schaltglied 3 zum Umschalten weiter in Richtung des Uhrzeigersinns und beaufschlagt jetzt die von der Sperrverzahnung 21 weg weisende Längsflanke des Armes 29 des Sperrgliedes 20 und die zur Sperrverzahnung 11 hin weisende Längsflanke des Arms 19 des Sperrgliedes 10. Hierdurch erfolgt abermals eine gelenkartige Relativverlagerung der beiden Sperrglieder 10, 20 zueinander. Dabei tritt die Sperrverzahnung 11 des Sperrgliedes 10 aus der Umfangsverzahnung 5.

In der Endstellung wird das Sperrglied 20 durch die Kraft der Schaltfeder 8 in den ihr zugeordneten Sperrzwickel 27 beaufschlagt, so dass sich die Anlageflanke 22 an der Wand 28 des Sperrzwickels 27 abstützt und die Sperrverzahnung 21 des Sperrgliedes 20 in die Umfangsverzahnung 5 eingreift. Die Sperrverzahnung 11 des Sperrgliedes 10, das in dieser Schaltstellung eine nicht sperrende Funktion ausübt, befindet sich außerhalb der Umfangsverzahnung 5 (siehe Figur 5).

Die beiden Sperrglieder 10, 20 sind so ausgestaltet, dass sich die beiden Sperrverzahnungen 11, 21 entlang desselben Kreisbogens erstrecken, wenn die beiden Schaltfortsätze 13, 23 deckend übereinander liegen. Beim Wechsel der Drehrichtung beaufschlagt die Steuerflanke 7' die Scheitelbereiche der sich nicht in Überdecktlage befindenden Schaltfortsätze 13, 23 derart, dass sich die Sperrglieder 10, 20 derart gegeneinander verschwenken, dass in einer Zwischenstellung die beiden Schaltfortsätze 13, 23 eine Überdecktlage einnehmen, sich bei einer weiteren Verschwenkung des Schaltgliedes 3 aber wieder aus der Überdecktlage in eine Nichtüberdecktlage verlagern.

### Liste der Bezugszeichen

| | | | |
|---|---|---|---|
| 1 | Antriebsglied | 27 | Sperrzwickel |
| 2 | Abtriebsglied | 28 | Wandung |
| 3 | Schaltglied | 29 | Arm |
| 4 | Abtriebsprofil | 30 | Schaltausnehmung |
| 5 | Umfangsverzahnung | 31 | Rastaussparung |
| 6 | Lagerauge | 32 | Hakenvorsprung |
| 7 | Schaltstempel | 33 | Rastkugel |
| 7' | Steuerflanke | | |
| 8 | Schaltfeder | | |
| 9 | Raststempel | | |
| 10 | Sperrglied | | |
| 11 | Sperrverzahnung | | |
| 12 | Anlageflanke | | |
| 13 | Schaltfortsatz | | |
| 14 | Ende | | |
| 15 | Überlappungsbereich | | |
| 16 | Einwölbung | | |
| 17 | Sperrzwickel/Tasche | | |
| 18 | Wandung | | |
| 19 | Arm | | |
| 20 | Sperrglied | | |
| 21 | Sperrverzahnung | | |
| 22 | Anlageflanke | | |
| 23 | Schaltfortsatz | | |
| 24 | Ende | | |
| 25 | Überlappungsbereich | | |
| 26 | Einwölbung | | |

## Patentansprüche

1. Schraubwerkzeug mit einem richtungsumschaltbaren Freilaufgesperre, aufweisend ein in einem Lagerauge (6) eines Antriebsgliedes (1) um eine Achse (a) drehbar gelagertes, eine Umfangsverzahnung (5) und einen Abtriebsprofilabschnitt (4) aufweisendes Abtriebsglied (2) und zwei in einer Tasche (17, 27) des Antriebsgliedes (1) einliegende, jeweils eine Sperrverzahnung (11, 21) zum drehsperrenden Eingriff in die Umfangsverzahnung (5) aufweisende Sperrglieder (10, 20), die zwei relativ zueinander verlagerbare Körper sind, **dadurch gekennzeichnet, dass** die beiden Sperrglieder (10, 20) in einem Überlappungsbereich (15, 25) durch ineinander greifende Hakenvorsprünge aneinander gefesselt sind.

2. Schraubwerkzeug nach Anspruch 1, **dadurch gekennzeichnet, dass** die Sperrglieder (10, 20) jeweils einen Schaltfortsatz (13, 23) aufweisen, wobei die Schaltfortsätze (13, 23) in dieselbe Schaltausnehmung (30) eines Schaltgliedes (3) ragen.

3. Schraubwerkzeug nach Anspruch 2, **dadurch gekennzeichnet, dass** die Schaltfortsätze (13, 23) von einer federbeaufschlagten Steuerflanke (7') derart beaufschlagt werden, dass sich in den beiden Schaltstellungen, in denen die Verdrehbarkeit des Abtriebsgliedes (2) gegenüber dem Antriebsglied (1) jeweils in einer anderen Drehrichtung gesperrt ist, jeweils nur eine der beiden Sperrverzahnungen (11, 21) in Eingriff in der Umfangsverzahnung (5) befindet.

4. Schraubwerkzeug nach Anspruch 3, **dadurch gekennzeichnet, dass** das Schaltglied (3) einen die Steuerflanke (7') ausbildenden Schaltstempel (7) aufweist, der von einer Schaltfeder (8) beaufschlagt wird.

5. Schraubwerkzeug mit einem richtungsumschaltbaren Freilaufgesperre, aufweisend ein in einem Lagerauge (6) eines Antriebsgliedes (1) um eine Achse (a) drehbar gelagertes, eine Umfangsverzahnung (5) und einen Abtriebsprofilabschnitt (4) aufweisendes Abtriebsglied (2) und zwei in einer Tasche (17, 27) des Antriebsgliedes (1) einliegende, jeweils eine Sperrverzahnung (11, 21) zum drehsperrenden Eingriff in die Umfangsverzahnung (5) aufweisende Sperrglieder (10, 20), die zwei relativ zueinander verlagerbare Körper sind mit einem zwischen zwei Schaltstellungen umschaltbaren Schaltglied (3), wobei in den beiden Schaltstellungen die Verdrehbarkeit des Abstriebsgliedes (2) gegenüber dem Antriebsglied (1) jeweils in einer anderen Drehrichtung gesperrt ist und jeweils sich nur eine der beiden Sperrverzahnungen (11, 21) in Eingriff in der Umfangsverzahnung (5) befindet, wobei das Schaltglied (3) einen eine Steuerflanke (7') ausbildenden Schaltstempel (7) aufweist, der von einer Schaltfeder (8) beaufschlagt wird, **dadurch gekennzeichnet, dass** die Sperrglieder (10, 20) jeweils einen Schaltfortsatz (13, 23) aufweisen, wobei die sich überlappenden Schaltfortsätze (13, 23) in dieselbe Schaltausnehmung (30) des Schaltgliedes (3) ragen und von der Steuerflanke (7') beaufschlagt werden.

6. Schraubwerkzeug nach einem der vorangehenden Ansprüche, **dadurch gekennzeichnet, dass** sich die Sperrglieder (10, 20) gelenkartig gegeneinander verlagern können, wobei die Sperrverzahnung (11, 21) jedes Sperrgliedes (10, 20) Zähne aufweist, die in einer Zahneingriffsstellung in die Umfangsverzahnung (5) auf einer Kreisbogenlinie um die Achse (a) verlaufen.

7. Schraubwerkzeug nach einem der Ansprüche 2 bis 6, **dadurch gekennzeichnet, dass** beim Umschalten des Schaltgliedes (3) in einer Zwischenstellung beide Sperrverzahnungen (11, 21) gleichzeitig in Eingriff mit der Umfangsverzahnung (5) sind.

8. Schraubwerkzeug nach einem der Ansprüche 2 bis 7, **dadurch gekennzeichnet, dass** das Schaltglied (3) zum Richtungsumschalten des Freilaufgesperres durch Verlagern der Sperrglieder (10, 20) in Umfangsrichtung um die Achse (a) von der einen Tasche (17) in die dieser in Umfangsrichtung gegenüberliegende andere Tasche (27) in einer ein Drehen des Schaltgliedes (3) ermöglichenden Bohrung des Antriebsgliedes (1) einliegt, wobei die Taschen (17, 27) jeweils von einer Wandung (18, 28) und einem Abschnitt der Umfangsverzahnung (5) ausgebildet sind.

9. Schraubwerkzeug nach einem der Ansprüche 3 bis 8, **dadurch gekennzeichnet, dass** die die Steuerflanke (7') ausbildende gewölbte Oberfläche des Schaltstempels (7) am Ende (14, 24) des Schaltfortsatzes (13, 23) angreift.

10. Schraubwerkzeug nach einem der Ansprüche 4 bis 9, **dadurch gekennzeichnet, dass** sich die Schaltfeder (8) an einem Raststempel (9) abstützt und ein Rastelement (33) aufweist, das in der Schaltstellung in eine Rastaussparung (31) eingreift.

## Claims

1. Screwing tool with a directionally reversible freewheel gearing, having an output member (2) which is mounted rotatably about an axis (a) in a bearing lug (6) of a drive member (1) and has a circumferential toothing (5) and an output profile section (4), and two locking members (10, 20) which are inserted in a pocket (17, 27) of the drive member (1), two locking members (10, 20), each having a locking toothing (11, 21) for rotationally locking engagement in the circumferential toothing (5), which are two bodies which can be displaced relative to one another, **characterized in that** the two locking members (10, 20) are tied to one another in an overlap region (15, 25) by hook projections engaging in one another.

2. Screwing tool according to claim 1, **characterized in that** the locking members (10, 20) each have a switching extension (13, 23), the switching extensions (13, 23) projecting into the same switching recess (30) of a switching member (3).

3. Screwing tool according to claim 2, **characterized in that** the switching projections (13, 23) are acted upon by a spring-loaded control flank (7') in such a way that in the two switching positions, in which the rotatability of the output member (2) is locked in relation to the drive member (1) in a different direction of rotation in each case, only one of the two locking teeth (11, 21) is in engagement in the circumferential teeth (5) in each case.

4. Screwing tool according to claim 3, **characterized in that** the switching member (3) has a switching plunger (7) which forms the control flank (7') and is acted upon by a switching spring (8).

5. Screwing tool with a directionally reversible freewheel gearing, having an output member (2) which is rotatably mounted about an axis (a) in a bearing lug (6) of a drive member (1) and has a circumferential toothing (5) and an output profile section (4), and two locking members (11, 21) which are inserted in a pocket (17, 27) of the drive member (1), each having a locking toothing (11, 21) for rotationally locking engagement in the circumferential toothing (5), which are two bodies which can be displaced relative to one another, with a switching member (3) which can be switched between two switching positions, the rotatability of the driven member (2) relative to the drive member (1) being blocked in each of the two switching positions in a different direction of rotation and in each case only one of the two locking teeth (11, 21) being in engagement in the peripheral teeth (5), the switching member (3) having a switching plunger (7) forming a control flank (7'), which is acted upon by a switching spring (8), **characterized in that** the locking members (10, 20) each have a switching extension (13, 23), the overlapping switching extensions (13, 23) projecting into the same switching recess (30) of the switching member (3) and being acted upon by the control flank (7').

6. Screwing tool according to one of the preceding claims, **characterized in that** the locking members (10, 20) can be displaced relative to one another in a hinge-like manner, the locking toothing (11, 21) of each locking member (10, 20) having teeth which, in a tooth engagement position in the circumferential toothing (5), run on a circular arc around the axis (a).

7. Screwing tool according to one of claims 2 to 6, **characterized in that** both locking teeth (11, 21) are simultaneously in engagement with the circumferential teeth (5) when the switching element (3) is switched to an intermediate position.

8. Screwing tool according to one of claims 2 to 7, **characterized in that** the switching member (3) for switching the direction of the freewheel gearing by displacing the locking members (10, 20) in the circumferential direction about the axis (a) from the one pocket (17) into the other pocket (27) opposite thereto in the circumferential direction, in a bore of the drive member (1) enabling rotation of the switching member (3), the pockets (17, 27) each being formed by a wall (18, 28) and a section of the circumferential toothing (5).

9. Screwing tool according to one of claims 3 to 8, **characterized in that** the curved surface of the switching plunger (7) forming the control flank (7') engages on the end (14, 24) of the switching extension (13, 23).

10. Screwing tool according to one of claims 4 to 9, **characterized in that** the switching spring (8) is supported on a latching plunger (9) and has a latching element (33) which engages in a latching recess (31) in the switching position.

## Revendications

1. Outil de vissage, pourvu d'un mécanisme de blocage de roue libre à direction commutable, comportant un élément entraîné (2) logé de manière rotative autour d'un axe (a) dans un œillet de palier (6) d'un élément d'entraînement (1), comportant une denture périphérique (5) et un tronçon (4) de profilé entraîné et deux éléments de blocage (10, 20) pénétrant dans une poche (17, 27) de l'élément d'entraînement (1), comportant chacun une denture de blocage (11, 21), destinée à s'engrener de manière à bloquer la rotation dans la denture périphérique (5) qui sont deux corps déplaçables l'un par rapport à l'autre, **caractérisé en ce que**, dans une zone de chevauchement (15, 25), les deux éléments de blocage (10, 20) sont attachés l'un à l'autre par des saillies en crochet s'engrenant l'une dans l'autre.

2. Outil de vissage selon la revendication 1, **caractérisé en ce que** les éléments de blocage (10, 20) comportent chacun un prolongement de commutation (13, 23), les prolongements de commutation (13, 23) saillant dans le même évidement de commutation (30) d'un élément de commutation (3).

3. Outil de vissage selon la revendication 2, **caractérisé en ce que** les prolongements de commutation (13, 23) sont contraints par un flanc de commande (7') contraint par ressort, de telle sorte que dans les deux positions de commutation dans lesquelles la possibilité de rotation de l'élément entraîné (2) par rapport à l'élément d'entraînement (1) dans chaque fois une autre direction de rotation est bloquée, chaque fois seulement l'une des deux dentures de blocage (11, 21) se trouve en engrènement dans la denture périphérique (5).

4. Outil de vissage selon la revendication 3, **caractérisé en ce que** l'élément de commutation (3) comporte un poinçon de commutation (7) constituant le flanc de commande (7'), qui est contraint par un ressort de commutation (8).

5. Outil de vissage pourvu d'un mécanisme de blocage de roue libre à direction commutable, comportant un élément entraîné (2) logé de manière rotative autour d'un axe (a) dans un œillet de palier (6) d'un élément d'entraînement (1), comportant une denture périphérique (5) et un tronçon (4) de profilé entraîné et deux éléments de blocage (10, 20) pénétrant dans une poche (17, 27) de l'élément d'entraînement (1), comportant chacun une denture de blocage (11, 21), destinée à s'engrener de manière à bloquer la rotation dans la denture périphérique (5) qui sont deux corps déplaçables l'un par rapport à l'autre, avec un élément de commutation (3) commutable entre deux positions de commutation, dans les deux positions de commutation, la possibilité de rotation de l'élément entraîné (2) par rapport à l'élément d'entraînement (1) chaque fois dans une autre direction de rotation étant bloquée et chaque fois seulement l'une des deux dentures de blocage (11, 21) se trouvant en engrènement dans la denture périphérique (5), l'élément de commutation (3) comportant un poinçon de commutation (7) constituant un flanc de commande (7'), qui est contraint par un ressort de commutation (8), **caractérisé en ce que** les éléments de blocage (10, 20) comportent chacun un prolongement de commutation (13, 23), les prolongements de commutation (13, 23) qui se chevauchent saillant dans le même évidement de commutation (30) de l'élément de commutation (3) et étant contraints par le flanc de commande (7').

6. Outil de vissage selon l'une quelconque des revendications précédentes, **caractérisé en ce que** les éléments de blocage (10, 20) sont susceptibles de se déplacer l'un contre l'autre à la manière d'une articulation, la denture de blocage (11, 21) de chaque élément de blocage (10, 20) comportant des dents, qui dans une position d'engrènement des dents dans la denture périphérique (5) s'écoulent sur une ligne en arc de cercle autour de l'axe (a).

7. Outil de vissage selon l'une quelconque des revendications 2 à 6, caractérisé en ce lors de la commutation de l'élément de commutation (3) dans une position intermédiaire, les deux dentures de blocage (11, 21) sont simultanément en engrènement avec la denture périphérique (5).

8. Outil de vissage selon l'une quelconque des revendications 2 à 7, **caractérisé en ce que** pour la commutation de direction du mécanisme de blocage de roue libre par déplacement des éléments de blocage (10, 20) autour de l'axe (a) de l'une poche (17) dans l'autre poche (27) qui est opposée à celle-ci dans la direction périphérique, l'élément de commutation (3) pénètre dans un perçage de l'élément d'entraînement (1) permettant une rotation de l'élément de commutation (3), les poches (17, 27) étant constituées chacune par une paroi (18, 28) et un tronçon de la denture périphérique (5).

9. Outil de vissage selon l'une quelconque des revendications 3 à 8, **caractérisé en ce que** la surface curviligne du poinçon de commutation (7) constituant le flanc de commande (7') s'accroche sur l'extrémité (14, 24) du prolongement de commutation (13, 23).

10. Outil de vissage selon l'une quelconque des revendications 4 à 9, **caractérisé en ce que** le ressort de commutation (8) s'appuie sur un poinçon d'enclenchement (9) et comporte un élément d'enclenchement (33), qui dans la position de commutation s'engrène dans un évidement d'enclenchement (31).
